# EUROPÄISCHE PATENTSCHRIFT

(11) **EP 3 337 576 B1**
(45) Veröffentlichungstag und Bekanntmachung des Hinweises auf die Patenterteilung: **20.11.2019**
(21) Anmeldenummer: 16750600.5
(22) Anmeldetag: 30.06.2016
(51) Int. Cl.: A62C 5/00, A62C 5/02, A62C 13/00, A62C 13/66, A62C 13/76, A62C 31/00, A62C 31/12, A62C 31/02

(54) **FEUERLÖSCHER**
FIRE EXTINGUISHER
EXTINCTEUR

(30) Priorität: 22.07.2015 DE 102015009329; 07.01.2016 DE 102016000079
(43) Veröffentlichungstag der Anmeldung: 27.06.2018
(73) Patentinhaber: Feuerschutz Jockel Gmbh & Co. KG, 42897 Remscheid (DE)
(72) Erfinder: JOCKEL, Holger, 42499 Hückeswagen (DE)
(74) Vertreter: Pfingsten, Dieter
(86) Internationale Anmeldenummer: PCT/DE2016/000261
(87) Internationale Veröffentlichungsnummer: WO 2017/012601

(56) Entgegenhaltungen:
- CA-A- 1 266 073
- CN-A- 103 541 757
- CN-Y- 201 271 444
- DE-U1-202011 052 455
- GB-A- 806 920
- US-A- 4 478 516
- US-A- 4 830 790
- US-A- 5 054 688
- US-A- 5 613 773
- US-A1- 2012 006 570

## Beschreibung

Die Erfindung betrifft einen Feuerlöscher mit Auslasskanal und Mischeinrichtung nach dem Oberbegriff des Anspruch 1, bekannt durch die CA 1 266 073 A und US 4830790A Er besitzt einen Löschmittelbehälter, aus welchem bei Gebrauch des Feuerlöschers das Löschgemisch bestehend aus einem Löschmittel und Zusatzflüssigkeiten durch eine Mischeinrichtung mit Mischkammer und Belüftungskammer (21) geführt. Nach der Mischkammer wird das Löschgemisch in einer folgenden Belüftungsebene der Belüftungsebene durch von außen angesaugte Luftstrahlen mit Luft vermischt und aufgeschäumt wird. Dabei weist die Mischeinrichtung zwei Lochplatten auf, welche in einer gemeinsamen Radialebene auf einander liegen und sich berühren; die in Stromrichtung letzte Platte hat ein einziges Loch, welches die Löcher der ersten Platte teilweise überdeckt.

Dabei soll das Löschgemisch -wie US 4 830 790 A in Spalte 3, Zeilen 19-26 ausführt- das Loch der zweiten Platte auf-einander-zulaufend verlassen, sich dann zu einem vielfach turbulenten Sprühnebel ausdehnen und dadurch den Ansaugdruck zur Ansaugung der Umgebungsluft erzeugen.

US 5 613773 A zeigt eine Mischeinrichtung zur Erzeugung von öschschaum mit zwei Platten 112, die aus einem Stück bestehen und kleinere Einlaßöffnungen 122 bzw. größere Auslaßöffnungen 123 haben, die fluchtend, sich teilweise überdeckend mit einander kommunizieren und Stufen und scharfe Ecken zur Erzeugung eines Koanda-Effekts bilden.

Zur Schaumbildung besonders geeignet sind die schaumbildenden Tenside z.B. Fluor-Tenside. Gerade diese sind jedoch besonders schädlich und sollten nicht in das Abwasser oder Grundwasser gelangen. Sie sind bislang jedoch unverzichtbar, um eine gute, den Anforderungen entsprechende Löschleistung zu erreichen.

Löschschaum eine gewisse Kohärenz und Stabilität aufweisen sollte, damit das Feuer erstickt wird und nicht durch den aufgetragenen Schaumteppich "durchbrennen" kann, versucht man, die Schaumbildung zu verbessern. Dazu dient vor allem das Einmischen von Luft.

Die unbefriedigende Qualität des erzeugten Löschschaumes ist bei den aus dem Stand der Technik bekannten Anlagen auf Unzulänglichkeiten der Mischeinrichtungen zurückzuführen.

Ausgehend von Feuerlöschern mit der bekannten Mischeinrichtung, ist es somit Aufgabe der Erfindung, die Schaumbildung ohne Verwendung von Tensiden und insbesondere Fluor sowie auch ohne Verwendung eines unter Druck von mehr als 50bar stehenden Gases zu verbessern und zu steigern und insbesondere zu gewährleisten, dass sich bei ausreichender Wurfweite ein dicker undurchdringlicher Schaumteppich auf die Brandstelle, z.B. die Oberfläche einer brennenden Flüssigkeit legen läßt.

Dies wird nach Kennzeichen im Anspruch 1 gelöst durch geneigte Löcher in der zweiten Lochplatte.

Die Löcher der zweiten Lochplatte haben dazu eine von der axialen Richtung abweichende Richtung. Dabei wird der Gehäuse-Innenquerschnitt der Mischkammer in mehreren Radialebenen durch Lochplatten (32, 33) ausgefüllt, die den einkommenden Löschgemischstrom wiederholt in Einzelstrahlen aufteilen und diesen Einzelstrahlen eine der Verwirbelung und Durchmischung förderliche Richtung geben, indem die erste durchströmte Lochplatte eine Vielzahl von in Stromrichtung verlaufender Löcher in feiner Verteilung und die folgende Lochplatte ebenfalls gleichmäßig verteilte Löcher aufweisen, deren Achsen auch eine Richtungskomponente in Stromrichtung haben, jedoch dazu geneigt gerichtet sind, im Grenzfalle in Umfangsrichtung einer zur Zylinderachse der Mischkammer konzentrischen Zylinderebene, oder auch dazu mit einer zusätzlichen radialen Richtungskomponente radial nach innen oder radial nach außen.

Hierbei wird einerseits eine gute Durchmischung der Komponenten -Löschmittel, Aufschäummittel und Luft- andererseits eine erhebliche Volumenvergrößerung der Schaummenge und schließlich eine Stabilisierung des Schaums gewährleistet. Dabei zeichnen sich insbesondere die Weiterbildungen nach den Unteransprüchen durch einfache, robuste Bauart und überraschende Effektivität aus und führen in ihrer Auswahl und Summierung zu einer unerwarteten Optimierung der Schaumbildung.

Die Erfindung dient der Herstellung einer Vielzahl vereinzelter Stromfäden, die auch in Stromrichtung immer wieder unterbrochen und verlegt werden. Es entsteht eine Art von turbulenter Strömung des Löschgemisches mit einer unbeschränkten Zahl von Zwischenräumen zwischen den Stromfäden und Unterbrechungen der Stromfäden in Stromrichtung bei feinster Verteilung in Stromrichtung und über den ganzen Querschnitt des Löschgemischstroms.

Besonders bedeutsam ist, dass in der Belüftungskammer dem Löschgemischstrom Umgebungsluft ohne weitere technische Hilfsmittel zugeführt wird. Infolge dessen bestehen keine räumlichen Beschränkungen, eine größte Anzahl von Lufteinlasslöchern auf dem Umfang des Mantels der Belüftungskammer anzuordnen. Hierdurch wird der vielfach aufgeteilte Löschgemischstrom auf seinem ganzen Querschnitt von Luft durchströmt und die Luft wird als eine Vielzahl von Luftbläschen in dem Löschgemisch eingeschlossen, wenn er in dem Löschschaumauslasswieder zu einem geschlossenen Strahl von Löschschaum zusammengefasst wird.

Zur Erzeugung des Unterdrucks und Ansaugung der Umgebungsluft wird die Strömungsgeschwindigkeit des durch das expandierende Treibgas ausgetriebenen Löschgemischs erhöht, indem der Strömungsweg unterhalb der Belüftungsebene der Belüftungskammer verengt wird, insbesondere durch einen Bund (Anspruch 2).

Das Löschgemisch neigt durch seine Kohäsion dazu, auch auf einem kurzen Strömungsweg sich wieder zu vereinigen. Dies wird durch die Maßnahme nach Anspruch 3 verhindert. Das in einer Radialebene der Belüftungskammer angeordnete, den Querschnitt ausfüllende engmaschige Drahtgitter erfüllt eine mehrfache Funktion: Einerseits bildet es die Verengung des Strömungswegs, die zur Erzeugung des Unterdrucks des Löschgemischs erforderlich ist; zum anderen führt dieses Drahtgitter auf dem ganzen Querschnitt des Löschgemischs zu einer Auflockerung, Volumenvergrößerung, Erhöhung der Strömungsgeschwindigkeit und damit zur Verstärkung des Unterdrucks.

Die erfindungsgemäße Schaumbildung wird ergänzt und verstärkt durch eine weitere Maßnahme nach Anspruch 4. Sie dient der weiteren Volumenvergrößerung der nunmehr bereits geschäumten Löschgemisch durch ihre weitere mechanische Auflockerung, die wiederum mit einer Erhöhung der Austrittsgeschwindigkeit verbunden ist. Hierzu wird ein Drahtgitter mit sich kreuzenden Metall- oder Kunststoffdrähten in die Radialebene der Mündung der Belüftungskammer gesetzt.

Im Folgenden wird die Erfindung anhand von Ausführungsbeispielen beschrieben.

Es zeigen:
Fig. 1 den Längsschnitt durch einen Feuerlöscher (ohne Löschventil)
Fig. 2, 3 und 4 Detailansichten des Auslaßventils mit aufgesetzter Belüftungskammer
Fig.4A Aufsicht auf die Überwurfhülse nach Fig.4

In allen Zeichnungen werden für gleichartige Teile dieselben Bezugszeichen verwandt. Die Beschreibung gilt für alle Figuren, soweit nicht Besonderheiten einer einzelnen Figur ausdrücklich hervorgehoben sind.

Figur 1 zeigt als Feuerlöschanlage einen Handfeuerlöscher mit dem Löschmittelbehälter 1.

Dieser druckfeste Behälter 1 des Handfeuerlöschers besitzt einen kreiszylindrischen offenen Hals 2. In diesen Hals passt der Bund 4 eines Verschlusskopfes 3, welcher mittels einer nicht gezeigten Klammer auf dem Behälter 1 druckfest einsetzbar ist. Der Verschlusskopf 3 weist einen Schlauchstutzen 5 zum Anbringen des Löschschlauches 15 mit dem daran befestigten Dosierventil -in dieser Anmeldung durchweg als Löschventil 10 bezeichnet- auf. Der Schlauchstutzen ist über Auslaßkanal 6 und Steigrohr 7 mit dem Innenraum des Behälters verbunden. Das Steigrohr 7 reicht im wesentlichen bis auf den Grund des Behälters, damit der Behälter vollständig entleert werden kann.

Der Behälter 1 ist mit dem Löschmittel z.B. Wasser gefüllt. Er wird unter Druck gesetzt durch eine Druckpatrone 8, in welcher ein Druckmittel/ Treibmittel (Stickstoff oder Kohlendioxid) gespeichert ist. Die Druckpatrone 8 ist derart in der Mündung eines Druckkanals 9 an dem Verschlusskopf befestigt, dass sie bei aufgesetztem Verschlusskopf in den Behälter ragt.

Das Volumen der Druckpatrone beträgt 1/10 bis 1/60, vorzugsweise im Bereich zwischen 2% und 4% des Volumens des Löschmittels und des Volumens des Löschmittels..

Zum Öffnen der Druckpatrone 8 wird -wie hier nur schematisch angedeutet- eine Ventilplatte, welche die Druckpatrone 8 verschließt, mittels eines Schlagstößels 11 zerstört. Der Schlagstößel ist fluchtend zu der Zentralachse der Druckpatrone 8 und zu dem ebenfalls fluchtenden aufsteigenden Ast 13 des Druckkanals gleitend und zugleich dichtend in dem Verschlusskopf geführt.

Der Druckkanal 12 ist in dem Verschlusskopf U-förmig geführt. Auf seine freie Mündung ist ein Druckrohr 9 gesetzt, welches mit der Einfüllöffnung 19 des Nebenbehälters 14 über ein Einlaßventil -nicht gezeigt- druckfest verbunden ist.

Das Einlassventil ist ein Rückschlagventil, das durch Federdruck in seiner Schließstellung und durch Druckbeaufschlagung des Druckrohrs 9 (oder des inneren Löschmittelbehälters) geöffnet wird.

Auf seiner anderen Auslaßseite 22 ist der Nebenbehälter 14 nach unten durch eine Ventileinrichtung 23, hier eine Sollbruchstelle, verschlossen.

Die Sollbruchstelle entsteht durch eine Schwächung des Mantels, die sich insbesondere auf einer Mantellinie fortpflanzt. Bei Innendruck des Nebenbehälters 14 öffnet sich hier der Nebenbehälter nach außen.

Der Nebenbehälter 14 hat auf seinem Rücken längs einer gemeinsamen Mantellinie eine Einbuchtung und bildet auf seinem Umfang eine Einschnürung 20. Der Nebenbehälter 14 schmiegt sich mit der Einbuchtung an das Steigrohr 7 an und wird im Bereich dieser Einschnürungen mittels eines Kabelbinders 20 an dem Steigrohr 7 befestigt.

Zur Funktion:
Wenn bei dem Handfeuerlöscher der Schlagstössel 11 herunter geschlagen wird, wird die Berstscheibe (nicht gezeigt) zerbrochen und die Druckpatrone 8 geöffnet.

Die Sollbruchstelle des Nebenbehälters 14 wird nun so ausgelegt, dass sie unter dem nunmehr entstehenden Druck öffnet. Dadurch wird die Flüssigkeit -das Aufschäummittel- aus dem Nebenbehälter in den Löschmittelbehälter ausgetrieben, wo sie sich mit dem Löschmittel vermischen. Ebenfalls wird der Löschmittelbehälter unter Druck gesetzt.

Der Nebenbehälter enthält die Schäummittel. Dazu dienten insbesondere fluorhaltige Tenside, die die Oberflächenspannung des Wassers sehr stark herabsetzen und einerseits hervorragend schaumbildend sind und eine gute Löschwirkung haben, andererseits aber beim Löschen das Wasser, insbesondere das Grundwasser schädigen. Bevorzugt ist deshalb die Verwendung fluorfreier Schäummittel, deren Schaumbildung und Löschwirkung allerdings schlechter ist, wenn sie nicht durch die erfindungsgemäße Mischeinrichtung optimiert werden.

Alternativ zu der Zubereitung des Löschgemischs aus Löschmittel und Schäummittel durch Lagerung des Schäummittels in einem Nebenbehälter kann das Schäummittel dem Löschmittel auch sofort beigegeben und als fertige Mischung in den Löschmittelbehälter eingefüllt werden. Diese Alternative bietet sich insbesondere auch für Dauerdrucklöscher an, bei denen der Löschmittelbehälter nach dem Befüllen mit dem Löschgemisch durch Befüllen mit einem geeigneten Druckmittel/ Treibgas unter Dauerdruck gesetzt wird. Diese Alternative ist aber auch für Aufladelöscher verwendbar, bei denen das Druckmittel/ Treibgas -wie auch oben beschrieben- in einer Druckpatrone innerhalb oder außerhalb des Löschmittelbehälters gelagert und die Druckpatrone erst im Brandfalle in den Löschmittelbehälter geöffnet und die bereits fertige Löschgemisch ausgetrieben wird.

Bei den drei geschilderten Alternativen wird in jedem Falle bei Druckbeaufschlagung des Löschmittelbehälters die Mischung des Löschmittels und Schäummittels (Löschgemisch) durch Löschschlauch 15 dem Löschventil 10 zugeführt, das durch einen Handgriff betätigt -geöffnet und geschlossen wird. Durch Öffnen kann die Löschgemisch auf die Brandstelle gespritzt werden. Bei fluorfreien Schäummitteln erfolgt noch eine Aufbereitung des Löschgemischs aus Löschmittel und Schäummittel zur Verbesserung der Schaumbildung. Dabei muß man sich vergegenwärtigen, dass das Löschgemisch im wesentlichen eine laminare Strömung bildet. Es wird daher dem Auslaß eine Mischeinrichtung vorgesetzt, welche aus der Mischkammer 18 und der darauf aufgesetzten Belüftungskammer 21 besteht. Das Löschgemisch verlässt diese Mischeinrichtung als Schaum.

Es hat sich herausgestellt, dass der Schaum immer noch eine wesentlich schlechtere Löschwirkung hat als bei Verwendung von fluorhaltigen Tensiden als Aufschäummitteln, wenn der Löschgemischstrom lediglich in der Mischkammer in Einzelströme aufgeteilt wird und in dieser Form ausgetragen wird. Der entstehende Schaum zerfließt über der Brandstelle, z.B. brennenden Flüssigkeitsoberfläche -besitzt also eine mangelhafte Stabilität- und reicht mit seiner Dicke nicht aus, die Flamme zu ersticken -besitzt also ein zu geringes Volumen pro Gewichtseinheit-.

Überraschender Weise gelingt es durch Aufmischung dieses unzulänglichen Schaums mit Umgebungsluft in der nachfolgenden Belüftungskammer 21 die Stabilität des Schaums und das Volumen und damit seine Deckungsfähigkeit so sehr zu erhöhen, dass die Qualität eines durch Druckluftzumischung bei Drücken über 100baraufbereiteten Schaums erreicht oder übertroffen wird.

An sich erscheint die Ansaugung von Umgebungsluft zu dem Löschmittel nicht geraten, da die Gefahr besteht, dass sich in dem Löschgemisch große Luftkavernen bilden, welche die Flammbildung eher anfachen als verhindern. Es hat sich jedoch herausgestellt, dass durch die erfindungsgemäßen Maßnahmen die Luftbläschen in dem Schaum so fein verteilt und so fest eingebunden werden, und dass die Luftabkapselung der Brandstelle durch den festeren und dickeren Schaumteppich so gut ist, dass die Zumengung von Luftbläschen in feiner Verteilung nicht nachteilig ist.

Zur Luftzufuhr dient die Belüftungskammer 21 mit als Drehkörper ausgebildetem Mantel 24. Dieser Mantel wird fest auf den Auslaß der Mischkammer 18 geklipst durch axial vorspringenden Haken 25, welche einen Außenbund an der kreiszylindrischen Mischkammer knapp übergreifen.

Der Mantel ist auf seinem Umfang in einer Querschnittsebene (Belüftungsebene) mit Lufteinlasslöchern 26 versehen. Der Innenquerschnitt des Mantels der Belüftungskammer ist unterhalb -d.h.: stromaufwärts der Belüftungsebene derart verengt, dass diese Verengung einen venturi-artigen Effekt hat und durch Erhöhung der Strömungsgeschwindigkeit im Bereich der Lufteinlasslöcher ein Unterdruck von weniger als Atmosphärendruck entsteht der zum Ansaugen der Umgebungsluft führt.

In Fig. 2 ist diese Verengung als umlaufender Bund, d.h. Venturi-artige Einschnürung 27 ausgeführt, welcher den Effekt der Erhöhung der Strömungsgeschwindigkeit bei Verminderung des Statischen Drucks im Löschgemischstrom hat. Der nun entstehende Unterdruck zieht die Außenluft/Umgebungsluft durch die Lufteinlasslöcher 26 ein. Durch diese Einmischung von Luft in möglichst feiner Verteilung erhöht sich das Volumen des austretenden Schaums so beträchtlich, dass der Nachteil der Nichtverwendung von Flurhaltigen Tensiden im wesentlichen aufgehoben wird.

Eine weitere Volumenvergrößerung wird durch das Drahtgitter 29 erreicht, das auf die Ausmündung 30 des kreiszylindrischen Gehäuses der Belüftungskammer 21 gesetzt und mittels Schraubring 31 auf einem kleinen auf dem Innenumfang des Mantels umlaufenden Bund festgeklemmt wird.

Das Drahtgitter 29 besteht aus dünnen, weniger als 1 mm dicken Drähten aus Metall oder Kunststoff, die mit einer Dichte zwischen 15 und 40 Maschen, vorzugsweise 20 bis 35 Maschen pro qcm zu einem rechtwinkligen Gitter verlegt sind. Dabei beträgt der Querschnitt der Belüftungskammer 21 zwischen 20 und 50qmm, z.B. 35qmm.

Dieses Drahtgitter 29 hat die Funktion, den austretenden mit Luftbläschen angereicherten Schaumstrahl weiter zu vermischen und vor allem aufzulockern. Es wirkt aber vor allem auch als Querschnittsverengung und verursacht mit der gleichzeitigen Volumenvergrößerung des Schaums auch eine Erhöhung der Austrittsgeschwindigkeit und damit der Wurfweite des Schaums.

In der Ausführung nach Fig. 3 tritt an die Stelle der Venturi-artige Einschnürung (27) als Verengung ein den Mantelquerschnitt ausfüllendes Gitter, vorzugsweise Drahtgitter28. 21 derart verbunden dass die Vorderkante der Mischkammer 18 und die gegenüberliegende Hinterkante der Belüftungskammer 21 diesen umlaufenden Schlitz26 freilassen. Auf das freie hintere Ende des zylindrischen Mantels 24 der Belüftungskammer 21 wird eine Überwurfhülse 34 durch Gewindepaarung 35 geschraubt. Die Überwurfhülse 34 überragt in Axialrichtung eine zylindrische Erweiterung 36, welche die Mischkammer 18 an ihrem vorderen freien Ende besitzt und welche die Vorderkante der Mischkammer 18 bildet. Die Überwurfhülse 34 besitzt an ihrem freien Ende den umlaufenden Haken 25, welcher die äußere Durchmesserstufe der zylindrischen Erweiterung 36 hintergreift. An der inneren zylindrischen Durchmesserstufe der zylindrischen Erweiterung 36 befindet sich ein Gewinde, in welches eine Klemmhülse 37 mit ihrem Außengewinde einschraubbar ist. Die Klemmhülse 37 klemmt durch Einschrauben bis auf Anschlag das Drahtgitter 29 gegen die Radialfläche der Durchmesserstufe der zylindrischen Erweiterung 36.

Zur Verbindung des Schlitzes mit der Atmosphäre ist der Durchmesser des Außenumfangs der zylindrischen Erweiterung 36 kleiner als der Innenumfang der Überwurfhülse 34 und außerdem bildet der umlaufende Haken 25 achsparallele Durchlässe 39, wie die Aufsicht nach Fig.4A zeigt. Es entsteht also auf dem Außenumfang der Erweiterung 36 ein zylindrischer Spalt, welcher den Schlitz mit der Atmosphäre verbindet.

Die Mischkammer 18 hat bei allen geschilderten Ausführungen im wesentlichen die Funktion, den laminaren Strom des Löschgemisches in Einzelstrahlen zu zerlegen, diese Einzelstrahlen aus der Stromrichtung abzulenken und in kleinere Stücke, Tropfen, Stränge zu zerlegen.

Das zylindrischen Gehäuse der Mischkammer 18 ist einerseits auf den Auslaß des Löschventils 10 gesetzt und andererseits durch den eigenen Auslaß mit der Belüftungskammer 21 -wie zuvor beschrieben- verbunden. Der zylindrische Gehäuse-Innenquerschnitt wird in mehreren Radialebenen durch Lochplatten 32, 33 ausgefüllt, die in der Strömung hinter einander liegen.

Dazu können die Löcher in unterschiedlicher Verteilung, z.B. in mehreren konzentrischen Ringen auf ihren Lochplatten verteilt sein. Diese Ringe können von Lochplatte zu Lochplatte unterschiedliche Durchmesser haben, so dass die Strahlen der ersten Lochplatte nicht auf Löcher der zweiten Lochplatte treffen. Die Löcher der zweiten Lochplatte haben eine von der axialen abweichende Richtung und sind daher gegenüber der axialen Richtung in Umfangsrichtung geneigt ausgerichtet.

Die Löcher der Lochplatte 32 sind in Stromrichtung gerichtet und gleichmäßig über die Fläche der Lochplatte verteilt. Lochplatten 32 teilt den einkommenden Löschmittelgemischstrom in Einzelstrahlen auf.

Die Löcher der stromabwärts folgenden Lochplatte 33 sind in Stromrichtung und zusätzlich auch -mehr oder weniger- quer dazu gerichtet und gleichmäßig über die Fläche der Lochplatte 33 verteilt, jedoch mit geringerer Zahl als die Löcher der. Lochplatte 32. Lochplatte 33 teilt den einkommenden Einzelstrahlen weiter auf, lenkt sie um und zerlegt sie in kürzere Stücke. Lochplatte 33 dient so dazu, diesen Einzelstrahlen eine der Verwirbelung und Durchmischung förderliche Richtung geben und sie zu zerhacken.

Durch die geschilderten Maßnahmen nach dieser Erfindung wird ohne Verwendung von fluorhaltigen Tensiden ein Schaumteppich erzeugt, der sich auf den Brandherd legt, insbesondere auf brennende Flüssigkeitsspiegel, und der so fest ist, dass bei wenigen Zentimetern Dicke der Schaumschicht die Flammen dauerhaft erstickt werden.

Es hat sich herausgestellt, dass die Schaumbildung von der Strömungsgeschwindigkeit des Löschgemischs aus Löschmittel und Schäummittel abhängt. Diese Strömungsgeschwindigkeit hängt bekanntlich von der Volumenexpansion des Treibgases ab; es erscheint daher geboten, ein ausreichend großes Volumen an Treibgas -bezogen auf das Volumen des Löschgemischs bzw. des Löschmittelbehälters bereitzustellen. Dadurch wird jedoch die Menge des Löschgemischs reduziert, was für den Löscherfolg nachteilig ist. Durch Verwendung geeigneter Treibgase wird das Treibgas-Volumen relativ zum Löschmittelvolumen klein, und zwar so klein gehalten, dass das Volumen vor der Expansion zwischen 2% und 4% des Volumens des Löschmittels liegt. Das ist vor allem durch Verwendung von Stickstoff als Treibgas erreichbar, welcher bis zur Entladung in einer Druckpatrone, vorzugsweise im Löschmittelbehälter gespeichert wird -siehe die Beschreibung zu Fig.1.

### Bezugszeichen

- 1.: Löschmittelbehälter 1
- 2.: Hals 2
- 3.: Verschlusskopf 3
- 4.: Bund 4
- 5.: Schlauchstutzen 5
- 6.: Löschgemischkanal 6
- 7.: Steigrohr 7
- 8.: Druckpatrone 8,
- 9.: Druckrohr 9
- 10.: Löschventil 10
- 11.: Schlagstößel 11
- 12.: aufsteigender Ast 13 des Druckkanals
- 13.: Löschschlauch 15
- 18: Mischkammer 18
- 19: Einfüllöffnung19
- 20: Kabelbinder 20
- 21: Belüftungskammer 21
- 22: Boden 22
- 23: Ventileinrichtung Sollbruchstelle 23
- 24: Mantel 24
- 25: Haken 25
- 26: Lufteinlasslöcher 26
- 27: Venturi-artige Einschnürung (27)
- 28: Drahtgitter 28
- 29: Drahtgitter 29
- 31: Schraubring 31
- 32: Lochplatte 32
- 33: Lochplatte 33
- 34: Überwurfhülse 34
- 35: Gewindepaarung 35
- 36: Erweiterung 36
- 37: Gewinde 37
- 38: Klemmhülse 38
- 39: zylindrischer achsparalleler Durchlaß 39 qmm= mm²
- qcm=: cm²

## Patentansprüche

1. Feuerlöscher
• mit einem Löschmittelbehälter (1) für das Löschmittel und einem Nebenbehälter (14) für ein Aufschäummittel,
• mit einem **Löschgemischkanal** (6), welcher an den Löschmittelbehälter angeschlossenen ist und in welchen das **Löschgemisch** aus **Löschmittel** und **Aufschäummittel** bei Gebrauch des Feuerlöschers durch Druckbeaufschlagung des Löschmittelbehälters mittels eines **Treibgases** ausgetrieben wird,
• mit einer zweiteiligen Mischeinrichtung, durch welche das Löschgemisch geführt ist und welche aufweist:
+ eine Mischkammer (18), welche auf das Ende des an den **Löschgemischkanal** (6) angeschlossenen **Löschschlauchs** (15) aufgesetzt ist, und
+ eine Belüftungskammer (21) mit als hohlzylindrischem Drehkörper ausgebildetem Mantel (24), welcher einerseits der Mündung der Mischkammer (18) aufgesetzt ist, und deren Mündung andererseits als Löschschaum-Auslaß dient, durch welchen das Löschgemisch im aufgeschäumten Zustand als **Löschschaum** gespritzt wird,
• wobei der Gehäuse-Innenquerschnitt der Mischkammer (18) in mehreren Radialebenen durch Lochplatten (32, 33) ausgefüllt wird, die in der Strömung hinter einander liegen, mit der ersten Lochplatte (32) hinter dem Löschmitteleinlass (2), mit mehreren Löchern, durch welche das durchströmende Löschgemisch in mehrere Einzelströme aufgeteilt wird, sowie der stromabwärts folgenden Lochplatte (33)
• Und wobei die Belüftungskammer (21) in einer als radiale Querschnittsebene ausgerichteten **Belüftungsebene** Lufteinlasslöcher (26) aufweist, welche auf dem Umfang des Mantels (24), angeordnet, in das Innere der Mischeinrichtung gerichtet sind, und das Innere des Mantels mit der Umgebungsluft derart verbinden, dass angesaugte Luftstrahlen in der Belüftungsebene auf das in Einzelströme aufgeteilte **Löschgemisch** geleitet werden,
der Mantel-Innenquerschnitt der Belüftungskammer (21) zwischen Belüftungsebene und Lochplatten eine Querschnittsverengung aufweist,
**dadurch gekennzeichnet, dass**
die Löcher der auf einander folgenden Lochplatten (32, 33) nicht fluchten und dass
die Löcher der zweiten Lochplatte eine von der axialen abweichende Richtung haben.

2. Feuerlöscher nach Anspruch 1
**dadurch gekennzeichnet, dass**
die Verengung des Mantel-Innenquerschnitts der Belüftungskammer (21) eine Venturi-artige Einschnürung (27) durch einen auf dem Innenumfang umlaufenden Bund ist.

3. Feuerlöscher nach Anspruch 1
**dadurch gekennzeichnet, dass**
die Verengung ein den Mantelquerschnitt der Belüftungskammer (21) ausfüllendes Gitter (29), vorzugsweise Drahtgitter aus Metall- oder Kunststoffdrähten ist, dessen Maschenzahl im Bereich zwischen 15 und 40/qcm liegt, vorzugsweise bei 25 bis 35 Maschen /qcm.

4. Feuerlöscher nach Anspruch 1, **dadurch gekennzeichnet, dass**
die Mündung der Belüftungskammer (21) mit einem den Auslaßquerschnitt der Mündung ausfüllenden Gitter (28), vorzugsweise Drahtgitter aus Metall- oder Kunststoffdrähten ist, dessen Maschenzahl im Bereich zwischen 15 und 40/qcm liegt, vorzugsweise bei 25 bis 35 Maschen /qcm.

5. Feuerlöscher nach Anspruch 1,
**dadurch gekennzeichnet, dass**
die Löcher der zweiten Lochplatte gegenüber der axialen Richtung in Umfangsrichtung geneigt ausgerichtet sind.

## Claims

1. Fire extinguisher
• with an **extinguishing agent container** (1) for the extinguishing agent and a secondary container (14) for a foaming agent,
• with a **extinguishing mixture channel** (6), which is connected to the extinguishing agent container and in which the **extinguishing mixture** of **extinguishing agent** and **foaming agent** is expelled when using the fire extinguisher by pressurizing the extinguishing agent container by means of a propellant gas,
• with a two-part mixing device, through which the extinguishing mixture is guided and which has:
+ a **mixing chamber (18)** which is mounted on the end of the **extinguishing hose (15)** connected to the **extinguishing mixture channel (6),** and
+ a **ventilation chamber (21)** having a jacket (24) which is constructed as a hollow cylindrical rotary body and which, on the one hand, is placed on the mouth of the mixing chamber (18) and the mouth of which, on the other hand, serves as an **extinguishing foam outlet** through which the **extinguishing mixture** in the foamed state is sprayed **as an extinguishing foam,**
• wherein the housing inner cross-section of the mixing chamber (18), in several radial planes, is filled by perforated plates (32, 33), which lie one behind the other in the flow,
∘ with the first perforated plate (32) behind the extinguishing agent inlet (2), having a plurality of holes through which the extinguishing mixture flowing through is divided into a plurality of individual streams,
∘ and with the perforated plate (33) following downstream
• and wherein the ventilation chamber (21) comprises, in a ventilation plane oriented as a radial cross-sectional plane, **air inlet holes (26)** which
∘ are arranged on the circumference of the jacket (24), and
∘ directed into the interior of the mixing device, and
∘ which connect the interior of the jacket with the ambient air in such a way that sucked-in air jets are directed in the ventilation plane onto the extinguishing mixture divided into individual streams,
• the inner cross-section of jacket of the ventilation chamber (21) having a cross-sectional constriction between the aeration plane and said perforated plates,
**characterized in that**
the holes of the successive hole plates (32, 33) are not aligned and that the holes of the second hole plate have a direction different from the axial direction.

2. Fire extinguisher according to claim 1
**characterized in that**
the constriction of the jacket inner cross section of the ventilation chamber (21) is a venturi-like necking (27) by a collar running around on the inner circumference.

3. Fire extinguisher according to claim 1
**characterized in that**
the constriction is a grid (29) filling the jacket cross-section of the ventilation chamber (21), preferably wire grid made of metal or plastic wires, whose mesh size is in the range between 15 and 40 / cm², preferably 25 to 35 mesh / cm².

4. Fire extinguisher according to claim 1,
**characterized in that**
the mouth of the ventilation chamber (21) is provided with a grid (28) filling the outlet cross-section of the mouth, preferably wire grid of metal or plastic wires, whose mesh size is in the range between 15 and 40 / cm², preferably 25 to 35 mesh / cm².

5. Fire extinguisher according to claim 1,
**characterized in that**
the holes of the second perforated plate are inclined relative to the axial direction in the circumferential direction.

## Revendications

1. Extincteur d'incendie
avec un **conteneur d'agent d'extinction** (1) pour l'agent d'extinction et un conteneur secondaire (14) pour un **agent moussant,**
• avec un **canal (6) de mélange d'extinction,** qui est relié au **conteneur d'agent d'extinction** et dans lequel le mélange d'extinction composé d'**agent d'extinction** et **d'agent moussant** est expulsé lors de l'utilisation de l'extincteur en pressurisant le **conteneur d'agent d'extinction** au moyen d'un gaz propulseur,
• avec un dispositif de mélange en deux parties, à travers lequel le mélange d'extinction est guidé et qui comprend:
+ une **chambre de mélange** (18) qui est montée à l'extrémité du tuyau d'extinction (15) relié au **canal de mélange d'extinction,** et
+ une **chambre de ventilation** (21) comportant une **enveloppe** (24) réalisée sous la forme d'un corps rotatif cylindrique creux, qui est placée d'une part dans l'embouchure de la **chambre de mélange** (18) et d'autre part, sert de sortie pour la **mousse d'extinction,** à travers laquelle le **mélange d'extinction,** à l'état moussé, est pulvérisé comme mousse d'extinction,
• et la section transversale intérieure du logement de la **chambre de mélange (18)** est remplie dans une pluralité de plans radiaux par des plaques perforées (32, 33), qui se trouvent dans le flux l'une derrière l'autre, dont la première plaque perforée (32) derrière l'entrée de l'**agent d'extinction** (2) une pluralité de trous à travers lesquels le **mélange d'extinction** traversant est divisé en une pluralité de flux et la plaque perforée suit en aval,
• dans lequel la **chambre de ventilation** (21) comprend, dans un plan de ventilation aligné en coupe un plan transversal radial, des orifices d'admission d'air (26),
∘ disposés sur la circonférence de l'**enveloppe** (24),
∘ dirigés vers l'intérieur du **dispositif de mélange,**
∘ et reliant l'intérieur de l'**enveloppe** avec l'air ambiant de telle manière que des jets d'air aspirés sont dirigés dans le **plan de ventilation** sur le **mélange extincteur** divisé en jets individuels,
• et dans lequel la section transversale intérieure de l'enveloppe de la **chambre de ventilation (21)** présente une constriction en section transversale entre le plan d'aération et les plaques perforées,
**caractérisé en ce que**
les trous des plaques perforées successives (32, 33) ne sont pas alignés et que les trous de la deuxième plaque perforée ont une direction différente de la direction axiale.

2. Extincteur selon la revendication 1
**caractérisé en ce que**
la constriction de la section transversale intérieure de l'enveloppe de la **chambre de ventilation (21)** est un constriction en forme de venturi (27) par un collet circonférentiel sur la périphérie intérieure.

3. Extincteur selon la revendication 1
**caractérisé en ce que**
la constriction est une grille (29) remplissant la section transversale de l'enveloppe de la chambre de ventilation (21), de préférence un grille en fils métalliques ou plastiques, dont le nombre de mailles est compris entre 15 et 40 / cm², de préférence entre 25 et 35 mesh / cm².

4. Extincteur selon la revendication 1,
**caractérisé en ce que**
l'embouchure de la chambre d'aération (21) est munie d'une grille (28) remplissant la coupe transversale de l'embouchure, de préférence un grille en fils métalliques ou plastiques, dont le nombre de mailles est compris entre 15 et 40 / cm², de préférence entre 25 et 35 mesh / cm².

5. Extincteur selon la revendication 1,
**caractérisé en ce que**
les trous de la deuxième plaque perforée sont inclinés par rapport à la direction axiale dans la direction circonférentielle.
